# EUROPÄISCHE PATENTSCHRIFT

(11) **EP 1 370 396 B1**
(45) Veröffentlichungstag und Bekanntmachung des Hinweises auf die Patenterteilung: **28.11.2007**
(21) Anmeldenummer: 02708332.8
(22) Anmeldetag: 26.02.2002
(51) Int. Cl.: B25B 7/00, B25G 1/06

(54) **HANDZANGE**
MANUAL TONGS
PINCE MANUELLE

(30) Priorität: 17.03.2001 DE 10113012
(43) Veröffentlichungstag der Anmeldung: 17.12.2003
(73) Patentinhaber: VULKAN LOKRING GmbH & Co. KG, 44653 Herne (DE)
(72) Erfinder: NEUMANN, Rainer, 45699 Herten (DE); BÖKER, Thomas, 44799 Bochum (DE); NUYKEN, Rolf, 44623 Herne (DE)
(74) Vertreter: Behrendt, Arne
(86) Internationale Anmeldenummer: PCT/EP2002/002010
(87) Internationale Veröffentlichungsnummer: WO 2002/074496

(56) Entgegenhaltungen:
- DE-A- 3 617 529
- DE-C- 207 626
- US-A- 2 325 035
- US-A- 5 722 171
- US-A- 5 974 670

## Beschreibung

Handzange mit zwei Schenkeln, die in einer gemeinsamen ersten Drehachse zueinander drehbar miteinander verbunden sind, die jeweils einen jenseits der gemeinsamen ersten Drehachse befindlichen Werkzeugabschnitt und einen diesseits der gemeinsamen ersten Drehachse befindlichen Hebelabschnitt mit einem Griff aufweisen, wobei der erste Schenkel in seinem Hebelabschnitt in einen Griff-fernen Hebel und einen Griff-nahen Hebel aufgegliedert ist, diese beiden Hebel in einer zu der gemeinsamen ersten Drehachse parallelen zweiten Drehachse in einem ersten Gelenk zueinander drehbar miteinander verbunden sind und ein Zugmittel den zweiten Schenkel mit dem Griff-nahen Ende des Griff-fernen Hebels des ersten Schenkels verbindet, welches mittels einer Schwenkbewegung des Griff-nahen Hebels des ersten Schenkels um die zweite Drehachse verkürzbar ist.

Eine derartige Handzange ist bereits aus der deutschen Offenlegungsschrift DE 36 17 529 A1 bekannt. Ebenso, wie die dort beschriebene Handzange für Montagezwecke ist auch die erfindungsgemäße Handzange besonders gut zur Montage von metallischen Rohrverbindungen mit Hilfe eines Klemmringes geeignet. Beim axialen Verschieben der Klemmringe auf den Ende der zu verbindenden Rohre müssen äußerst hohe Kräfte mit der Zange erzeugt werden. Das bereits bekannte Prinzip, die beiden Hebelabschnitte der Zange mittels eines Zugmittels miteinander zu verbinden und über eine Verkürzung des Zugmittels die gewünschten Kräfte zwischen den Zangenbacken aufzubauen, hat sich in jahrelanger Praxis bewährt. Als nachteilhaft hat sich jedoch die trotz der ausgefeilten Mechanik der Zange raumgreifende Baumform erwiesen. Häufig sind die Einsatzstellen für die Handzange, zum Beispiel zu verbindende Rohrenden an nur schlecht zugänglichen Stellen, so daß die Benutzung einer herkömmlichen Handzange dem Monteur eine erhöhte Geschicklichkeit abverlangt oder sogar unmöglich ist. In den meisten Fällen ist es dem Monteur nicht möglich, während der Montage eine Position einzunehmen, die eine ergonomisch sinnvolle Bedienung der herkömmlichen Handzange ermöglicht. Nicht selten werden auf diese Weise die durch die ausgefeilte Hebelmechanik erzielten Vorteile aufgehoben.

Ausgehend von den Problemen des Standes der Technik liegt der Erfindung die Aufgabe zugrunde, eine Handzange zu schaffen, welche es auch bei geringem Raumangebot und beengten Montageverhältnissen ermöglicht, ohne zusätzliche Hilfsenergie hohe Kräfte zu erzeugen.

Erfindungsgemäß wird die Aufgabe durch einem Handzange der eingangs beschriebenen Art gelöst, bei weicher der zweite Schenkel in einen Griff-fernen Hebel und einen Griff-nahen Hebel aufgegliedert ist und diese beiden Hebel in einer zu der gemeinsamen ersten Drehachse parallelen dritten Drehachse in einem zweiten Gelenk zueinander drehbar miteinander verbunden sind.

Der besondere Vorteil der erfindungsgemäßen Neuerung liegt in der hohen Flexibilität der Handhabung bei beengten Montagesituationen. Während es für die Benutzung herkömmlicher Handzangen zwingend notwendig war, einen großzügigen Raum um die vorgesehene Einsatzstelle der Handzange zur Verfügung zu haben, ist es nun auch möglich, die erfindungsgemäße Handzange ergonomisch sinnvoll in beengten Verhältnissen einzusetzen. Insbesondere bei der Montage von Rohrleitungen stellte die Zugänglichkeit der Rohrverbindungsstellen in der Vergangenheit ein großes Problem dar. Schon bei der Erstellung von Rohrleitungsisometrien sind die Anforderungen an die Zugänglichkeit für das Montagepersonal ein zu berücksichtigender Gesichtspunkt. Da einschlägige Konstruktionssoftware derartige Auslegungsgesichtspunkte nicht berücksichtigt, erfordert die Montagefreundlichkeit von Rohrleitungen mit herkömmlichem Werkzeug bisher einen nicht unerheblichen kostenträchtigen Zusatzaufwand. Hinzu kommt der eingesparte Montageraum sämtlicher mit einer erfindungsgemäßen Zange zu montierenden Bauelemente.

Eine vorteilhafte Weiterbildung der Erfindung sieht vor, daß an dem zweiten Gelenk an einem der beiden Hebel des zweiten Schenkels eine drehbare profilierte Klinke angebracht ist und der andere Hebel mit einem mit dem Profil der Klinke korrespondierenden Profil versehen ist, so daß sich das zweite Gelenk in mindestens einer Winkelposition feststellen läßt. Die Feststellbarkeit des zweiten Gelenks mittels einer profilierten Klinke hat den Vorteil, daß sich die Winkelposition mit minimalem Aufwand variieren läßt.

Eine andere Möglichkeit, daß zweite Gelenk der Handzange in einer bestimmten Winkelstellung zu fixieren, stellen in bestimmten Winkelstellungen der beiden Hebel des zweiten Schenkels zueinander fluchtende Bohrungen dar, die zum Zwecke des Feststellens einen Bolzen aufnehmen. Eine derartige Versteifung des zweiten Gelenks der beiden Hebel des zweiten Schenkels ist besonders hoch belastbar und robust. Zudem erfordert diese Variante einen minimalen Fertigungsaufwand.

In Abhängigkeit von der Anwendung der Handzange kann es sinnvoll sein, das zuvor erwähnte Profil der Klinke und das damit korrespondierende Profil jeweils rechtecksförmig auszubilden. Zu diesem Zweck ist es sinnvoll, wenn die Klinke mit lediglich einem rechteckigen Vorsprung versehen ist und das damit korrespondierende Profil an dem entsprechenden Hebelabschnitt mehrere dazu passende rechteckige Ausnehmungen aufweist. Auf diese Weise kann der erste Hebelabschnitt zu dem zweiten Hebelabschnitt in verschiedenen Winkelpositionen sowohl in Belastungsrichtung, als auch in Entlastungsrichtung der Zange versteift werden.

Eine weitere Möglichkeit, das zweite Gelenk des Hebelabschnitts des zweiten Schenkels zu versteifen, bietet die Ausbildung des Klinkenprofils und des damit korrespondierenden Profils in Sägezahnform, so daß das Profil der Klinke und das damit korrespondierende Profil aus mindestens einem im wesentlichen sägezahnartigen Vorsprung, bzw. aus im wesentlichen sägezahnartigen Ausnehmungen besteht, wobei die beiden korrespondierenden Sägezahnprofile die Drehbewegung in Belastungsrichtung der Handzange blockieren und in Entlastungsrichtung freigeben. Der Vorteil einer solchen Ausführung liegt im wesentlichen in der Möglichkeit das zweite Gelenk während der Handhabung der Zange in Entlastungsrichtung im Winkel verstellen zu können und auf diese Weise die Ergonomie an die jeweilige Montagesituation bedarfsgerecht und schnell anpassen zu können. Der als Gegenlager fungierende zweite Schenkel kann so in die jeweils optimale Position zu dem ersten Schenkel gebracht werden.

Damit eine das zweite Gelenk versteifende profilierte Klinke stets selbsttätig in das korrespondierende Profil einrastet, ist es sinnvoll, wenn die Klinke mittels mindestens einer Feder vorgespannt ist. Die Federvorspannung erhöht auch die Sicherheit der Handhabung einer solchen Zange bei aufeinanderfolgenden Be- und Entlastungszyklen.

Damit die erfindungsgemäße Handzange bei der Handhabung keine außergewöhnlich hohen Körperkräfte erfordert, ist es sinnvoll, wenn der Hebelabschnitt der beiden Schenkel mindestens dreimal so lang ist wie der Werkzeugabschnitt.

Zur Erhöhung der Kraft zwischen den Zangenbacken sieht eine vorteilhafte Weiterbildung der erfindungsgemäßen Handzange vor, das Zugmittel um eine drehbare Rolle an dem zweiten Hebelabschnitt zu führen und an dem ersten Hebelabschnitt zu befestigen. Auf diese Weise arbeitet die drehbare Rolle an dem zweiten Hebelabschnitt mechanisch im Sinne einer freien Umlenkrolle und eine Verkürzung des Zugmittels wirkt sich nur mit ihrer halben Weglänge auf die Distanz zwischen den beiden Griff-fernen Hebel aus, so daß die sich ergebende Kraft zwischen den Zangenbacken um den Faktor zwei verstärkt wird.

Besonders vorteilhaft im Sinne der Festigkeit der Zange, aber auch äußerst kostengünstig ist die Verwendung von U-Profilen im Bereich der Hebelabschnitte der beiden Schenkel der Handzange.

Im folgenden ist ein spezielles Ausführungsbeispiel einer erfindungsgemäßen Handzange unter Bezugnahme auf Zeichnungen näher beschrieben. Es zeigen:
- Fig. 1:: Eine Draufsicht auf eine erste Ausführungsform einer erfindungsgemäßen Handzange,
- Fig. 2:: Eine Teilansicht gemäß dem in Figur 1 ausgewiesenen Detail A,
- Fig. 3:: Eine Draufsicht auf eine zweite Ausführungsform einer erfindungsgemäßen Handzange,
- Fig. 4:: Eine Detailansicht gemäß dem in Figur 3 ausgewiesenen Detail B,
- Fig. 5:: Eine Draufsicht auf eine dritte Ausführungsform einer erfindungsgemäßen Handzange,
- Fig. 6:: Eine Detailansicht gemäß dem in Figur 5 ausgewiesenen Detail C,
- Fig. 7:: Eine Einzelteilzeichnung eines zweiten Schenkels einer erfindungsgemäßen Handzange gemäß der dritten Ausführungsform bis zum zweiten Gelenk und ein Stück des sich daran anschließenden zweiten Hebels und
- Fig. 8:: Eine Sicht auf die Innenseite des zweiten Gelenks einer erfindungsgemäßen Handzange gemäß der dritten Ausführungsform.

In sämtlichen Darstellungen ist die Handzange 1 in ihrer Gesamtheit mit dem Bezugszeichen 1 versehen. Ihre Hauptbestandteile sind zwei in einer ersten Drehachse 2 drehbar miteinander verbundene Schenkel 3, 4. Die Schenkel 3, 4 lassen sich in einen Werkzeugabschnitt 5 jenseits der ersten Drehachse 2 und einen Hebelabschnitt 6 diesseits der ersten Drehachse 2 aufgliedern. An den Enden der Hebelabschnitte 6 befinden sich jeweils Griffe 6a, 6b. Der erste Schenkel 3 ist, ebenso wie der zweite Schenkel 4, in einen Griff-fernen Hebel 7,9 und einen Griff-nahen Hebel 8, 10 aufgegliedert. Die Griff-fernen Hebel 7, 9 sind und Griff-nahen Hebel 8, 10 sind jeweils über ein erstes 11 bzw. zweites 12 Gelenk 11, 12 in einer zweiten 13, bzw. dritten 14 Drehachse 13, 14 zueinander drehbar miteinander verbunden.

In den drei verschiedenen beispielhaft dargestellten Ausführungsformen der erfindungsgemäßen Handzange 1 erstreckt sich jeweils ein Zugmittel 15 zwischen den Hebelabschnitten 6 des ersten 3 und zweiten 4 Schenkels 3, 4. Das Zugmittel 15 ist mit einem Ende an dem Griff-nahen Ende des Griff-fernen Hebels 9 des zweiten Schenkels 4 befestigt. Das als Rollenkette ausgeführte Zugmittel 15 ist über ein Zahnrad 16 geführt, welches über eine Welle 16a drehfest mit einem Ratschenmechanismus 17 am ersten Gelenk 11 verbunden ist und so bei einer Schwenkbewegung des Griff-nahen Hebels 8 des ersten Schenkels 3 die Verkürzung des Zugmittels 15 ermöglicht. Der Ratschenmechanismus 17 besteht im wesentlichen aus einer federvorgespannten Klinke 18, welche ein sägezahnprofiliertes Zahnrand 19 selbsttätig an einer Drehung gegen die Belastungsrichtung hindert.

Im Bereich des Werkzeugabschnitts 5 der Handzange 1 sind die beiden Schenkel 3, 4 jeweils mit einem Bolzen 30, 31 versehen, an welchen jeweils Zangenbacken 32, 33 drehbar angebracht sind. Punktsymmetrisch zu der ersten Drehachse 3 weisen die beiden Schenkel 3, 4 im Bereich der Hebelabschnitte 6 jeweils einen zu dem Bolzen 30, 31 korrespondierenden weiteren Bolzen 34, 35 auf, welcher der Anlage der Zangenbacken 32, 33 dient. Unabhängig von der Winkelstellung der beiden Schenkel 3, 4 zueinander bewegen sich die Zangenbacken 32, 33 stets parallel zueinander.

Der Unterschied der drei verschiedenen beispielhaft dargestellten Ausführungsformen liegt in der auch jeweils im Detail dargestellten Verstell- und Versteifungsmöglichkeit des zweiten Gelenks 12.

Bei der in den Figuren 1 und 2 dargestellten ersten Ausführungsform läßt sich das zweite Gelenk 12 mittels einer profilierten Klinke 41 und einem dazu korrespondierenden Profil 42 in drei verschiedenen Winkelpositionen feststellen. Der Vorsprung 43 des Profils 42 der Klinke 41 ist hier rechteckig ausgeführt, so daß das zweite Gelenk 12 sowohl in Belastungsrichtung als auch in Entlastungsrichtung steif ist. Die dargestellte Variante zeigt die Anordnung der drehbaren, fe**dervorgespannten Klinke 41 an dem Griff-nahen Hebel 10 des zweiten Schen**kels 4 und dementsprechend die Anordnung des korrespondierenden Profils 45 an dem Griff-fernen Hebel 9 des zweiten Schenkels 4. Eine umgekehrte Anordnung ist ebenso denkbar. Das zu dem Profil 42 der profilierten Klinke 41 korrespondierenden Profil 42 ist hier in ein auswechselbares Profilelement 60 eingebracht, welches starr an dem Griff-fernen Hebels 9 des zweiten Schenkels 4 befestigt ist.

Die in den Figuren 3 und 4 dargestellte zweite Ausführungsform unterscheidet sich von der ersten Ausführungsform im wesentlichen in dem Profil 42 der Klinke 41 und dem korrespondierenden Profil 45 an dem Griff-nahen Ende des Griff-fernen Hebels 9 des zweiten Schenkels 4. Die Klinke 41 ist hier mit einem sägezahnartigen Vorsprung 47 versehen und das korrespondierende Profil 45 weist sägezahnartige Ausnehmungen 48 auf, so daß sich eine Versteifung des zweiten Gelenks 12 nur bei Belastung der Handzange 1 ergibt, das zweite Gelenk 12 jedoch in Entlastungsrichtung drehbar bleibt.

Die dritte in den Figuren 5, 6, 7 und 8 dargestellte Ausführungsform einer erfindungsgemäßen Handzange 1 zeigt eine besonders robuste Variante der Winkelverstellung in dem zweiten Gelenk 12 des zweiten Schenkels 4. Das Grifffeme Ende des Griff-nahen Hebels 10 des zweiten Schenkels 4 ist ebenso wie das Griff-nahe Ende des Griff-fernen Hebels 9 des zweiten Schenkels 4 mit zueinander fluchtenden Bohrungen 50 versehen, durch welche zum Zwecke der Versteifung des Gelenks 12 ein Bolzen 51 hindurchgesteckt wird. Auch bei dieser Variante ist das Gelenk 12 sowohl in Belastungsrichtung als auch in Entlastungsrichtung versteift.

## Patentansprüche

1. Handzange (1) mit zwei Schenkeln (3,4), die in einer gemeinsamen ersten Drehachse (2) zueinander drehbar miteinander verbunden sind, die jeweils einen jenseits der gemeinsamen ersten Drehachse (2) befindlichen Werkzeugabschnitt (5) und einen diesseits der gemeinsamen ersten Drehachse (2) befindlichen Hebelabschnitt (6) mit einem Griff (3a, 3b) aufweisen, wobei der erste Schenkel (3) in seinem Hebelabschnitt (6) in einen Griff-fernen Hebel (7) und einen Griff-nahen Hebel (8) aufgegliedert ist, diese beiden Hebel (7, 8) in einer zu der gemeinsamen ersten Drehachse (2) parallelen zweiten Drehachse (13) in einem ersten Gelenk (11) zueinander drehbar miteinander verbunden sind und ein Zugmittel (15) den zweiten Schenkel (4) mit dem Griff-nahen Ende des Griff-fernen Hebels (7) des ersten Schenkels (3) verbindet, welches mittels einer Schwenkbewegung des Griff-nahen Hebels (8) des ersten Schenkels (3) um die zweite Drehachse (13) verkürzbar ist **dadurch gekennzeichnet, daß** der zweite Schenkel (4) in einen Griff-fernen Hebel (9) und einen Griff-nahen Hebel (10) aufgegliedert ist und diese beiden Hebel (9,10) in einer zu der gemeinsamen ersten Drehachse (2) parallelen dritten Drehachse (14) in einem zweiten Gelenk (12) zueinander drehbar miteinander verbunden sind.

2. Handzange (1) nach Anspruch 1, **dadurch gekennzeichnet, daß** an dem zweiten Gelenk (12) an einem der beiden Hebel (9, 10) des zweiten Schenkels (4) eine drehbare profilierte Klinke (41) angebracht ist und der andere Hebel (9, 10) mit einem mit dem Profil (42) der Klinke (41) korrespondierenden Profil (45) versehen ist, so daß sich das zweite Gelenk (12) in mindestens einer Winkelposition feststellen läßt.

3. Handzange (1) nach Anspruch 1, **dadurch gekennzeichnet, daß** die beiden Hebel (9, 10) an dem zweiten Gelenk (12) mit in bestimmten Winkelstellungen zueinander fluchtenden Bohrungen (50) versehen sind, die ein Feststellen mittels eines durch diese Bohrungen (50) hindurch gesteckten Bolzens (51) ermöglichen.

4. Handzange (1) nach Anspruch 2, **dadurch gekennzeichnet, daß** das Profil (42) der Klinke (41) und das damit korrespondierende Profil (45) aus mindestens einem im wesentlichen rechteckigen Vorsprung (43) beziehungsweise aus im wesentlichen rechteckigen Ausnehmungen (44) besteht.

5. Handzange (1) nach Anspruch 2, **dadurch gekennzeichnet, daß** das Profil (42) der Klinke (41) und das damit korrespondierende Profil (45) aus mindestens einem im wesentlichen sägezahnartigen Vorsprung (47), beziehungsweise aus im wesentlichen sägezahnartigen Ausnehmungen (48) besteht, wobei die beiden Sägezahnprofile (47, 48) die Drehbewegung in Belastungsrichtung der Handzange (1) blockieren und in Entlastungsrichtung freigeben.

6. Handzange (1) nach Anspruch 4 oder 5, **dadurch gekennzeichnet, daß** die Klinke (41) mittels mindestens einer Feder (49) derart vorgespannt ist, daß die korrespondierenden Profile (41, 42) selbsttätig ineinander einrasten.

7. Handzange (1) nach Anspruch 1, **dadurch gekennzeichnet, daß** der Hebelabschnitt (6) mindestens dreimal so lang ist, wie der Werkzeugabschnitt (5).

8. Handzange (1) nach Anspruch 1, **dadurch gekennzeichnet, daß** das Zugmittel (6) um eine drehbare Rolle an dem zweiten Hebelabschnitt geführt und an dem ersten Hebelabschnitt befestigt ist.

9. Handzange (1) nach Anspruch 1, **dadurch gekennzeichnet, daß** die Schenkel (3, 4) im Bereich des Hebelabschnitts (6) mindestens abschnittsweise als U-Profil ausgebildet sind.

## Claims

1. A pair of manual tongs (1) comprising two limbs (3, 4) which are connected together rotatably relative to each other at a common first rotary axis (2) and which respectively have a tool portion (5) on the far side of the common first rotary axis (2) and a lever portion (6) with a handle (3a, 3b), the lever portion being on the near side of the common first rotary axis (2), wherein the first limb (3) is divided in its lever portion (6) into a lever (7) remote from the handle and a lever (8) near the handle, those two levers (7, 8) are connected together rotatably relative to each other at a second rotary axis (13) parallel to the common first rotary axis (2) in a first pivot (11) and a pulling means (15) connects the second limb (4) to the end near the handle of the lever (7) remote from the handle of the first limb (3), which pulling means can be shortened by means of a pivotal movement of the lever (8) near the handle of the first limb (3) about the second rotary axis (13), **characterised in that** the second limb (4) is divided into a lever (9) remote from the handle and a lever (10) near the handle and said two levers (9, 10) are connected together rotatably relative to each other at a third rotary axis (14) parallel to the common first rotary axis (2) in a second pivot (12).

2. A pair of manual tongs (1) according to claim 1 **characterised in that** a rotatable profiled pawl (41) is mounted at the second pivot (12) to one of the two levers (9, 10) of the second limb (4) and the other lever (9, 10) is provided with a profile (45) corresponding to the profile (42) of the pawl (41) so that the second pivot (12) can be fixed in at least one angular position.

3. A pair of manual tongs (1) according to claim 1 **characterised in that** the two levers (9, 10) are provided at the second pivot (12) with bores (50) which are aligned with each other at given angular positions and which permit fixing by means of a pin (51) fitted through said bores (50).

4. A pair of manual tongs (1) according to claim 2 **characterised in that** the profile (42) of the pawl (41) and the profile (45) corresponding thereto comprises at least one substantially rectangular projection (43) and substantially rectangular recesses (44) respectively.

5. A pair of manual tongs (1) according to claim 2 **characterised in that** the profile (42) of the pawl (41) and the profile (45) corresponding thereto comprises at least one substantially sawtooth-like projection (47) and substantially sawtooth-like recesses (48) respectively, wherein the two sawtooth profiles (47, 48) block the rotary movement in the loading direction of the pair of manual tongs (1) and release same in the load-relief direction.

6. A pair of manual tongs (1) according to claim 4 or claim 5 **characterised in that** the pawl (41) is biased by means of at least one spring (49) in such a way that the corresponding profiles (41, 42) automatically engage into each other.

7. A pair of manual tongs (1) according to claim 1 **characterised in that** the lever portion (6) is at least three times as long as the tool portion (5).

8. A pair of manual tongs (1) according to claim 1 **characterised in that** the pulling means (6) is guided around a rotatable roller at the second lever portion and is fixed to the first lever portion.

9. A pair of manual tongs (1) according to claim 1 **characterised in that** the limbs (3, 4) are in the form of a U-shaped profile at least portion-wise in the region of the lever portion (6).

## Revendications

1. Pince manuelle (1) avec deux branches (3, 4) qui sont reliées dans un premier axe de rotation commun (2) d'une manière tournante l'une vers l'autre, qui présente respectivement une section d'outil (5) se trouvant du côté opposé du premier axe de rotation commun (2) et une section de levier (6) se trouvant de ce côté du premier axe de rotation commun (2) avec un manche (3a, 3b), où la première branche (3) est répartie dans sa section de levier (6) en un levier (7) loin du manche et un levier (8) proche du manche, ces deux leviers (7, 8) sont reliés dans un deuxième axe de rotation (13) parallèle au premier axe de rotation commun (2) dans une première articulation (11) d'une manière tournante l'un relativement à l'autre et un moyen de traction 15 relie la deuxième branche (4) à l'extrémité proche du manche, du levier (7) loin du manche de la première branche (3), qui peut être raccourci au moyen d'un mouvement de pivotement du levier (8) proche du manche de la première branche (3) autour du deuxième axe de rotation (13), **caractérisée en ce que** la deuxième branche (4) est répartie en un levier (9) loin du manche et un levier (10) proche du manche, et ces deux leviers (9, 10) sont reliés dans un troisième axe de rotation (14) parallèle au premier axe de rotation commun (2) dans une deuxième articulation (12) d'une manière tournante l'un relativement à l'autre.

2. Pince manuelle (1) selon la revendication 1, **caractérisée en ce** qui est disposé à la deuxième articulation (12) à l'un des deux leviers (9, 10) de la deuxième branche (4), un cliquet (41) profilé d'une manière tournante, et que l'autre levier (9, 10) est pourvu d'un profil (45) correspondant au profil (42) du cliquet (41) de sorte que la deuxième articulation (12) peut être fixée dans au moins une position angulaire.

3. Pince manuelle (1) selon la revendication 1, **caractérisée en ce que** les deux leviers (9, 10) à la deuxième articulation (12) présente des perçages (50) alignés dans des positions angulaires déterminées qui permettent une fixation au moyen d'un boulon (51) passé à travers ces perçages (50).

4. Pince manuelle (1) selon la revendication 2, **caractérisée en ce que** le profil (42) du cliquet (41) et le profil correspondant (45) sont constitués d'au moins saillie (43) sensiblement rectangulaire respectivement d'évidements (44) sensiblement rectangulaires.

5. Pince manuelle (1) selon la revendication 2, **caractérisée en ce que** le profil (42) du cliquet (41) et le profil (45) correspondant à celui-ci est constitué d'au moins une saillie (47) sensiblement en forme dent de scie, respectivement d'évidements (48) sensiblement en forme de dent de scie, où les deux profils en dent de scie (47, 48) bloquent le mouvement de rotation dans la direction de charge de la pince manuelle (1) et le libère dans la direction de décharge.

6. Pince manuelle (1) selon la revendication 4 ou 5, **caractérisée en ce que** le cliquet 41 est précontraint au moyen d'au moins un ressort (49) de façon que les profils correspondants (41, 42) s'enclenchent automatiquement.

7. Pince manuelle (1) selon la revendication 1, **caractérisée en ce que** la section de levier (6) est au moins trois fois aussi longue que la section d'outil (5).

8. Pince manuelle (1) selon la revendication 1, **caractérisée en ce que** le moyen de traction (6) est guidé autour d'un galet tournant à la deuxième section de levier et est fixée à la première section de levier.

9. Pince manuelle (1) selon la revendication 1, **caractérisée en ce que** les branches (3, 4) dans la zone de la section de levier (6) sont réalisées au moins par section comme profilé en U.
